# EUROPÄISCHE PATENTSCHRIFT

(11) **EP 0 199 029 B1**
(45) Veröffentlichungstag und Bekanntmachung des Hinweises auf die Patenterteilung: **13.09.1989**
(21) Anmeldenummer: 86102733.2
(22) Anmeldetag: 03.03.1986
(51) Int. Cl.: H01R 13/645, H05K 7/14

(54) **Codiervorrichtung für in einen Baugruppenrahmen einschiebbare Baugruppen**
Coding device for component boards insertable into component racks
Dispositif de codage pour plaquettes de composants insérables dans des cadres de composants

(30) Priorität: 28.03.1985 DE 3511337
(43) Veröffentlichungstag der Anmeldung: 29.10.1986
(73) Patentinhaber: SIEMENS AKTIENGESELLSCHAFT, 80333 München (DE)
(72) Erfinder: Pelzl, Leo, Dipl.-Ing. (FL), D-8150 Holzkirchen (DE)

(56) Entgegenhaltungen:
- DE-A- 2 455 409
- DE-A- 2 743 033
- DE-A- 2 940 457
- DE-B- 2 362 060
- DE-B- 2 546 322
- GB-A- 1 013 868

## Beschreibung

Die Erfindung betrifft eine Codiervorrichtung für in einen Baugruppenrahmen einschiebbare und mit einer Steckverbinderleiste versehene Baugruppen, wobei sich Codierelemente sowohl auf dem waagerechten Baugruppenträger als auch auf den einzelnen Baugruppen befinden.

Es ist bekannt, an die Steckverbinderleisten von einschiebbaren Baugruppen Codiedeisten anzubringen die mit in die Steckrichtung weisenden Vorsprüngen versehen sind. An die zugehörige Gegensteckeinrichtung wird eine Gegencodiedeiste angebracht, die mit zu den Vorsprüngen passenden Vertiefungen versehen ist Die Form der Anordnung der Vorsprünge bzw. Vertiefungen ist für verschiedene Baugruppen unterschiedlich. Auf diese Weise wird sichergestellt, daß die Baugruppen an der richtigen Stelle in den Baugruppenrahmen eingesetzt werden.

Nachteilig bei dieser Art der Codierung ist es, daß die einzelnen Codierungen erst wirksam werden, wenn die Baugruppe fast ganz eingeschoben ist, und so keine Sichtkontrolle mehr möglich ist ob die richtige Baugruppe gewählt worden ist.

Hinzu kommt, daß die Baugruppen mit einer erheblichen Kraft in den Baugruppenrahmen eingeschoben werden, so daß die Codierung bei Zusammentreffen der Steckverbindung stark belastet werden und beschädigt werden können.

Aus der DE-A 2 362 060 ist eine Vorrichtung zum mechanischen Codieren eines Einschubplatzes für eine steckbare Flachbaugruppe in einem Baugruppenrahmen mit Hilfe einer Anordnung von zusammenwirkenden Codierstiften und Codierkammern, die an der dem Steckverbinder der Flachbaugruppe gegenüberliegenden Frontseite der Rachbaugruppe an einer Frontplatte und an einer vorderen Rahmenleiste des Baugruppenträgers angeordnet sind, bekannt. Durch die Anordnung der Codierelemente auf der dem Steckverbinder gegenüberliegenden Frontseite der Flachbaugruppen ist zwar bis kurz vor dem Ineinandergreifen der Codierelemente eine minimale Sichtkontrolle möglich, jedoch ist diese bekannte Vorrichtung für Steckverbindedeisten mit voreilenden Kontaktstiften nachteilig, da die voreilenden Kontaktstifte der Steckverbinderleiste bereits vor dem Zusammentreffen der Codierelemente auf die Messerleiste des Baugruppenrahmens treffen und beschädigt werden können.

Aufgabe der vorliegenden Erfindung ist es, eine Codiervorrichtung der eingangs genannten Art anzugeben, bei der schon vor dem Einschieben der Baugruppe eine gute Sichtkontrolle möglich ist, ob die entsprechenden Codierelemente zusammenpassen, und die den problemlosen Einsatz von voreilenden Kontaktstiften ermöglicht.

Diese Aufgabe wird für eine Codiereinrichtung der obengenannten Art durch die kennzeichnenden Merkmale des Anspruchs 1 gelöst.

Die erfindungsgemäße Codiereinrichtung hat den Vorteil, daß die Codierung auf ihre Richtigkeit vom Benutzer sofort beim Einsetzen der Baugruppe erkennbar ist. Auf diese Weise wird eine mögliche Betätigung der Codierung vermieden. Nach dem Einschieben der Baugruppe wird die Codiervorrichtung mechanisch nicht mehr belastet.

Eine andere Lösung der der Erfindung zugrundeliegenden Aufgabe ist durch die kennzeichnenden Merkmale des Anspruchs 2 gekennzeichnet.

Vorteilhafte Ausgestaltungen der erfindungsgemäßen Lösungen ergeben sich aus den Unteransprüchen wie aus der anschließenden Beschreibung zweier Ausführungsbeispiele.

Im folgenden wird die Erfindung anhand zweier in der Zeichnung dargestellte Ausführungsbeispiele näher erläutert.

Es zeigen
Fig. 1 verschiedene Ansichten einer Codiervorrichtung, bei der die Steckverbindedeiste mit Stegen versehen ist, und
Fig. 2 verschiedene Ansichten einer Codiervorrichtung, bei der die Steckverbinderleiste mit Schlitzen versehen ist.

Der obere Teil der Fig. 1 zeigt eine teilweise Vorderansicht zwei Baugruppen von der Steckseite her, der mittlere Teil eine Vorderansicht des Baugruppenträgers mit Führungsschienen und der untere Teil eine Draufsicht auf den Baugruppenträger mit den Führungsschienen. Der Baugruppenträger 1 ist Teil eines Baugruppenrahmens der in diesem Zusammenhang nicht näher dargestellt ist. An diesen Baugruppenträger 1 sind Führungsschienen 2 angebracht, in denen die Leiterplatten 6 der einschiebbaren Baugruppen geführt sind. Der Abstand der Führungsschienen 2 richtet sich nach der Art der Bestückung der einschiebbaren Baugruppen. Zwischen den Führungsschienen 2 sind beim dargestellten Ausführungsbeispiel Codierelemente 3 angebracht die im dargestellten Ausführungsbeispiel jeweils zwei Schlitze 4 aufweisen. Um eine Codierung zu ermöglichen sind an den Steckverbinderleisten 5 der Baugruppen Stege 7 und 8 angebracht, die den Schlitzen 4 entsprechen.

Die Codierung erfolgt nun prinzipiell dadurch, daß entweder, wie dargestellt, an der Steckverbinderleiste 2 Stege, ein Steg an unterschiedlicher Stelle, oder kein Steg vorhanden ist. Entsprechend müssen die Schlitze des Codierelementes 3 durchgängig oder gesperrt sein. Ein Sperren der Schlitze 4 geschieht durch Riegel 9 und 10. Dabei können die Riegel für die Codierelemente 3 unterschiedlich ausgeführt sein. Es kann sich einmal um nachträglich herausbrechbare Kunststoffriegel 9 handeln oder aber um nachträglich einsetzbare Kunststoffriegel 10. Ebenso können zwei Ausführungsformen für die an den Steckverbinderleisten angebrachten Stege vorgesehen sein. Einmal kann es sich dabei um nachträglich einschiebbare Stege 7 oder um nachträglich abbrech- oder abschneidbare Stege 8 handeln.

Die Umkehrung des in Fig. 1 dargestellten Codierungsprinzip ist in der Fig. 2 dargestellt. Bei dieser Ausführungsform besitzt das Codierelement 12 zwischen den Führungsschienen 2 Stege, während die Steckverbinderleiste 11 der Baugruppe mit Schlitzen 14 versehen ist. Auch bei dieser Lösungsmöglichkeit kann einer oder beide der Stege 13 entfernt werden bzw. können in die Schlitze 14 der Steckverbindedeiste 11 Riegel eingeschoben werden.

Aus den Figuren ist zu entnehmen, daß die Codierung der vorliegenden Erfindung sofort bei Einschieben der Baugruppe wirksam wird. Auf diese Weise ist eine falsche Codierung für den Benutzer sofort erkennbar. Dadurch wird eine mechanische Beschädigung der Codierung vermieden, da beim Einführen einer Baugruppe noch keine großen Kräfte aufgewendet werden, wie dies zum Schluß kurz vor Stecken der Baugruppe normaler Weise geschieht. Die erfindungsgemäße Codiervorrichtung besteht nur aus wenigen Teilen - nur einsetzbare, bzw. abbrechbare Stege und einsetzbare bzw. abbrechbare Riegel als Codiermittel - , und sie ist ohne große Vodeistung einfach nachrüstbar.

### Bezuaszeichenliste

1 Baugruppenträge
2 Führungsschiene
3 Codierelement
4 Schlitz
5 Steckverbinderleiste
6 Leiterplatte
7 Steg
8 Steg
9 Riegel
10 Riegel
11 Steckverbinderleiste
12 Codierelement
13 Steg
14 Schlitz

## Patentansprüche

1. Codiervorrichtung für in einen Baugruppenrahmen einschiebbare und mit einer Steckverbinderleiste (5) versehene Baugruppen, wobei sich Codierelemente (4, 7, 8) sowohl auf den waagerechten Baugruppenträgem (1) als auch auf den einzelnen Baugruppen befinden, dadurch gekennzeichnet, daß an den vorderen oberen und unteren waagerechten Baugruppenträgem (1) des Baugruppenrahmens zwischen den Führungsschienen (2) für die Baugruppen Codierelemente (3) vorgesehen sind, die einen oder mehrere parallel zu den Führungsschienen (2) verlaufende Schlitze (4) aufweisen, und daß an den oberen und unteren Stirnseiten der Steckverbinderleiste (5) als Gegencodierelemente den Schlitzen (4) entsprechende Stege (7, 8) angebracht sind.

2. Codiervorrichtung für in einen Baugruppenrahmen einschiebbare und mit einer Steckverbinderleiste (5) versehene Baugruppen, wobei sich Codierelemente (13, 14) sowohl auf den waagerechten Baugruppenträgem (1) als auch auf den einzelnen Baugruppen befinden, dadurch gekennzeichnet, daß an den vorderen oberen und unteren waagerechten Baugruppenträgem (1) des Baugruppenrahmens zwischen den Führungsschienen (2) für die Baugruppen Codierelemente (12) vorgesehen sind, die einen oder mehrere parallel zu den Führungsschienen (2) verlaufende Stege (13) aufweisen, und daß an den oberen und unteren Stirnseiten der Steckverbinderleiste (11) als Gegencodierelemente den Stegen (13) entsprechende Schlitze (14) angebracht sind.

3. Codiervorrichtung nach Anspruch 1, dadurch gekennzeichnet, daß die an der Steckverbinderleiste (5) angebrachten Stege (7,8) als abbrech- oder abschneidbare (8) bzw. als einsteckbare (7) Kunststoffteile ausgebildet sind.

4. Codiervorrichtung nach Anspruch 1, dadurch gekennzeichnet, daß das zwischen den Führungsschienen (2) vorgesehene Codierelement (3) mehrere Schlitze (4) aufweist, und daß in den Schlitzen (4) heraustrennbare Kunststoffriegel (9) angebracht sind.

5. Codiervorrichtung nach Anspruch 1, dadurch gekennzeichnet, daß das zwischen den Führungsschienen (2) vorgesehene Codierelement (3) mehrere Schlitze (4) aufweist, und daß in die Schlitze (4) Kunststoffriegel (10) einsetzbar sind.

## Claims

1. Coding device for component boards insertable into a component rack and provided with a multipoint connector (5), connecting elements (4, 7, 8) being located both on the horizontal subracks (1) and also on the individual components, characterized in that there are provided on the front upper and lower horizontal subracks (1) of the component rack between the guide rails (2) coding elements (3) for the components which have one or more slots (4) extending parallel to the guide rails (2), and in that webs (7, 8) corresponding to the slots (4) are attached as counter-coding elements to the upper and lower end faces of the multipoint connector (5).

2. Coding device for component boards insertable into a component rack and provided with a multipoint connector (5), connecting elements (13, 14) being located both on the horizontal subracks (1) and also on the individual components, characterized in that there are provided on the front upper and lower horizontal subracks (1) of the component rack between the guide rails (2) coding elements (12) for the components which have one or more webs (13) extending parallel to the guide rails (2), and in that slots (14) corresponding to the webs (13) are attached as counter-coding elements to the upper and lower end faces of the multipoint connector (11).

3. Coding device according to Claim 1, characterized in that the webs (7, 8) attached to the multipoint connector (5) are constructed as plastic parts which can be broken off or cut off (8) or plugged in (7).

4. Coding device according to Claim 1, characterized in that the coding element (3) provided between the guide rails (2) has several slots (4), and in that plastic bolts (9) which can be torn out are fitted in the slots (4).

5. Coding device according to Claim 1, characterized in that the coding element (3) provided between the guide rails (2) has several slots (4), and in that plastic bolts (10) can be installed in the slots (4).

## Revendications

1. Dispositif de codage pour des modules pouvant être insérés dans un cadre de logement des modules et comportant des modules pourvus d'une barrette de connexions (5), les éléments de codage (4, 7, 8) étant situés aussi bien sur les porte-modules horizontaux (1) que sur les modules individuels, caractérisé par le fait que sur les porte-modules horizontaux avant, supérieur et inférieur, du cadre de logement des modules et entre les glissières (2) prévues pour les modules sont installés des éléments de codage (3), qui possèdent une ou plusieurs fentes (4) parallèles aux glissières (2) et que des réglettes (7, 8), qui correspondent aux fentes (4) sont montées, en tant qu'éléments de codage antagonistes, sur les faces frontales supérieure et inférieure de la barrette de connexions (5).

2. Dispositif de codage pour des modules pouvant être insérés dans un cadre de logement des modules et comportant une barrette de connexions (5), les éléments de codage (13,14) étant situés aussi bien sur les porte-modules horizontaux (1) que sur les différents modules, caractérisé par le fait que sur les porte-modules horizontaux avant, supérieurs et inférieurs, du cadre de logement des modules et entre les glissières (2) prévues pour les modules sont installés des éléments de codage (12), qui possèdent une ou plusieurs réglettes (13) parallèles aux glissières (2) et que des fentes (14), qui correspondent aux réglettes (13) sont montées, en tant qu'éléments de codage antagonistes, sur les faces frontales supérieure et inférieure de la barrette de connexions (11).

3. Dispositif de codage suivant la revendication 1, caractérisé par le fait que les réglettes (7, 8) montée sur la barrette de connexions (5) sont réalisées sous la forme de pièces en matière plastique (8) pouvant être rompues ou sectionnées ou sous la forme de pièces en matière (7) plastique pouvant être enfichées.

4. Dispositif de codage suivant la revendication 1, caractérisé par le fait que l'élément de codage (3), prévu entre les glissières (2), comporte plusieurs fentes (4) et que des verrous en matière plastique (9), pouvant être extraits, peuvent être insérés dans les fentes (4).

5. Dispositif de codage suivant la revendication 1, caractérisé par le fait que l'élément de codage (3) prévu entre les glissières (2) comporte plusieurs fentes, et que dans ces fentes sont susceptibles d'être envoyés des verrous en matière plastique (10).
